# EUROPÄISCHE PATENTSCHRIFT

(11) **EP 1 132 304 B1**
(45) Veröffentlichungstag und Bekanntmachung des Hinweises auf die Patenterteilung: **31.08.2005**
(21) Anmeldenummer: 00124778.2
(22) Anmeldetag: 14.11.2000
(51) Int. Cl.: B65D 5/42

(54) **Verpackung mit Drittwerbungsdruck**
Package provided with third party advertising
Emballage pourvu de publicité de tiers

(30) Priorität: 27.01.2000 DE 20001348 U
(43) Veröffentlichungstag der Anmeldung: 12.09.2001
(73) Patentinhaber: Pizzboxx GmbH, 90489 Nürnberg (DE)
(72) Erfinder: Deuerling Ralph, 90419 Nürnberg (DE)
(74) Vertreter: Schröer, Gernot H.

(56) Entgegenhaltungen:
- DE-U- 9 312 187
- DE-U- 20 001 348
- DE-U- 29 711 816
- US-A- 3 058 869
- US-A- 5 881 948
- PATENT ABSTRACTS OF JAPAN vol. 1999, no. 03, 31. März 1999 (1999-03-31) & JP 10 338224 A (TANAKA SHIGEO), 22. Dezember 1998 (1998-12-22)
- "www.ide-gruppen.dk/side8a.htm"

## Beschreibung

Die Erfindung betrifft ein Verfahren zum Herstellen einer Pizza-Kartonschachtel.

Eine Verpackung kann mit einem Produktherstellerdruck versehen sein, der Angaben zum Hersteller des in der Verpackung vorgesehenen Produktes oder zu dem Produkt selbst macht. Die Verpackung kann auch mit einem Verpackungsherstellerdruck versehen sein, der Angaben zu dem Verpackungshersteller oder zu der Verpackung selbst macht. Die Verpackung kann weiterhin mit einem Zierdruck versehen sein, der nur der äußerlichen Ausstattung der Verpackung dient. Die Erfindung befaßt sich mit dem an der Verpackung vorgesehenen Drittwerbungsdruck, der werbende Angaben eines Dritten umfaßt, der verschieden ist von dem Hersteller der Verpackung und von dem Hersteller oder Lieferanten des Produktes, für das die Verpackung bestimmt ist.

Eine durch die Praxis bekannte Verpackung dieser Art ist ein Kunststoffbeutel für ein in einer Apotheke verkauftes Produkt, wobei der Drittwerbungsdruck ein Medikament und dessen Pharmahersteller betrifft. Dieser Kunststoffbeutel erreicht nur einen beschränkten Teil des Publikums. Auch muß die Drittwerbung irgendwie mit dem Pharmabereich zu tun haben. Insbesondere aber ist die Druckqualität an einem Kunststoffbeutel relativ schlecht und ist des Knitterns des Beutels wegen der Drittwerbungsdruck häufig schlecht dargeboten.

Aus *DE 297 11 816 U1, DE 93 12 187 U1* und der Homepage *www.idegruppen.dk*/ *side8a.htm* ist jeweils eine Pizza-Kartonschachtel mit einem Behälterbereich und einem Deckelbereich, wobei der Deckelbereich entlang einer Schachtelseite mit dem Behälterbereich einstückig ist, bekannt, bei der ein Drittwerbungsdruck an der Außenseite der Kartonschachtel erzeugtist.

Aus *US 3,058,869 A* ist ein Verfahren zur Herstellung und zum Seineiden von vorbedruckter Wellpappe für Schachteln, Werbeständer, Spiele und ähnliches bekannt. Die Wellpappe wird in einer kontinuierlichen Bahn hergstellt, indem eine Bahn einer Kartonlage vorab bedruckt wird und dann diese Kartonlage mit dem gewellten Kern einer zweiten Lage der Wellpappe verklebt wird. Aus der verklebten Wellpappe werden dann rechteckige Zuschnitte mit transversalen und longitudinalen Schnitten mittels speziell synchronisierter Schneidmesser erzeugt. Ein Faltschachtelzuschnitt für eine Pizza-Kartonschachtel ist mit diesem Schneidverfahren nicht herstellbar. Zum Bedrucken wird in *US 3,058,869* A eine lithografische Rollendruckmaschine oder eine Tiefdruckmaschine eingesetzt, nicht jedoch ein Offsetdruckverfahren.

Eine Aufgabe der Erfindung ist es, ein Verfahren zum Herstellen einer Pizza-Kartonschachtel anzugeben, welche den Drittwerbungsdruck stets verbessert darbietet und eine verbesserte Druckqualität zuläßt.

Diese Aufgabe wird gemäß der Erfindung gelöst mit den Merkmalen des Anspruchs 1.

Besonders zweckmäßig und vorteilhaft ist es, dass gemäß Anspruch 1 die mit dem Drittwerbungsdruck versehene Lage mit dem Drittwerbungsdruck versehen auf das gewellte Papier des Kerns der Wellpappe aufgeklebt worden ist. Die Kartonlage, die sich später auf den Deckelbereich und den Bodenbereich erstreckt, die einstückig sind, wird vor dem auf den gewellten Kern der Wellpappe bedruckt. Dies vereinfacht die Herstellung der Pizza-Kartonschachtel und läßt die hier interessierenden Druckverfahren verbessert wirken.

Besonders zweckmäßig und vorteilhaft ist es ferner, dass gemäß Anspruch 1 der Drittwerbungsdruck als Offset-Druck ausgeführt ist. Die Erfindung umfaßt also ein Verfahren zur Herstellung der Pizza-Kartonschachtel, bei dem zunächst die eine Kartonlage der später entstehenden Wellpappe im Offset-Druckverfahren bedruckt wird.

Die mit dem Verfahren hergestellte Kartonschachtel läßt, da aus Pappe bestehend, bessere Druckqualität zu. Da die Kartonschachtel ebene, relativ starre Wandungsbereiche bildet, bietet sie an diesen Wandungsbereichen vorgesehenen Drittwerbungsdruck eben dar. Dieser Drittwerbungsdruck erreicht denjenigen Teil des Publikums, der das in der Kartonschachtel vertriebene Produkt abnimmt. Eine neue Sonderwerbungsmaßnahme ist geschaffen. Die Pappe ist Wellpappe. Wegen der nun möglichen besseren Druckqualität ist der Drittwerbungsdruck so gestaltet, daß er ein Bildmotiv umfaßt, und sich nicht auf die Wiedergabe von Buchstaben und anderen Symbolen beschränkt. Da der mit dem Drittwerbungsdruck versehene Behälterbereich und/oder Deckelbereich aus einer kaschierten Wellpappe besteht, die eine mit dem Drittwerbungsdruck versehene Kartonlage aufweist, hat man die Druckqualität eines Vollkartons mit der Stabilität einer Wellpappe kombiniert.

Dabei ist die Kartonschachtel eine Pizza-Kartonschachtel. Diese Pizza-Kartonschachtel wird von Pizza-Bäckereien enthaltend eine verkaufte Pizza abgegeben; sie ist also durch ihre Bestimmung für und das Enthalten der Pizza definiert. Die Pizza ist in der Regel eine runde Scheibe, umfaßt einen Backwarenboden und einen Belag des Bodens. Die Pizza-Kartonschachtel ist aber auch entsprechend ausgebildet. Sie ist äußerst flach, ist rechteckig und weist einen Deckelbereich auf, der entlang einer Schachtelseite mit dem Behälterbereich einstückig ist.

Der Drittwerbungsdruck ist an der Außenseite der Kartonschachtel vorgesehen, z.B. am Bodenteil des Behälterbereichs. Besonders zweckmäßig und vorteilhaft ist es jedoch, wenn der Drittwerbungsdruck am Deckelbereich vorgesehen ist. Bei dieser Anordnung fällt der Drittwerbungsdruck dem Betrachter besonders gut auf. Der Drittwerbungsdruck ist z. B. an der Außenseite des Deckelbereichs angeordnet.

Der Drittwerbungsdruck ist z.B. als normaler Walzendruck aufgebracht. Besonders zweckmäßig und vorteilhaft ist es jedoch, wenn der Drittwerbungsdruck ein Vierfarben-Rasterdruck ist. Der Vierfarben-Rasterdruck, der mit vier als Rasterpunkte aufgebrachten Grundfarben arbeitet, läßt verbesserte Druckqualität zu.

Besonders zweckmäßig und vorteilhaft ist es dabei, wenn der Drittwerbungsdruck eine Wiedergabe eines fotografischen Bildes ist. Die genaue Wiedergabe eines fotografischen Bildes mittels eines Drucks verlangt eine verbesserte Druckqualität, die an der Kartonschachtel möglich ist.

Das Offset-Druckverfahren ist in der Regel als Vierfarben-Rasterdruck, als Walzendruck und/oder als Wiedergabe eines fotografischen Bildes ausgeführt. Hierbei wird eine erheblich gesteigerte Druckqualität für den Drittwerbungsdruck erreicht.

Besonders zweckmäßig und vorteilhaft ist es noch, wenn sich der Drittwerbungsdruck an der Außenseite auf den Behälterbereich und den Deckelbereich vollflächig erstreckt. Die Vollflächigkeit des Druckes verbessert das Aussehen der Pizza-Kartonschachtel und erhöht dadurch die Wirkung des Drittwerbungsdrucks.

In der Zeichnung ist eine bevorzugte Ausführungsform der Erfindung dargestellt und zeigt
- FIG 1: eine Draufsicht mit Aufbruch einer Verpackung mit Drittwerbungsdruck und
- FIG 2: einen Schnitt eines Teils der Verpackung gemäß FIG 1 in einem gegenüber FIG 1 vergrößerten Maßstab.

Die Verpackung gemäß FIG 1 ist eine flache Kartonsehachtel 1, die rechteckig ist und im wesentlichen aus einem Behälterbereich 2 und einem Deckelbereich 3 besteht. Der Behälterbereich 2 umfaßt einen Boden 4 und niedrige Wände 5 und trägt den Deckelbereich 3 an einer Schachtelseite 6 einstückig, wobei diese einstückige Verbindung als Scharnier des Deckelbereichs wirkt. An der Außenseite ist der Deckelbereich mit einem flächigen Drittwerbungsdruck 7 versehen, der ein Bild 8 umfaßt, das ein fotografisch erzeugtes Bild wiedergibt. In der Kartonschachtel 1 befindet sich als verpacktes Produkt eine Pizza 9, die scheibenartig und im Außenumfang rund ist. Die Pizza 9 umfaßt einen Backwaren-Boden 10, der einen außen umlaufenden Randsims 11 bildet, und auf den Boden einen Belag 12, der z.B. Gemüse oder Wurststücke ist.

Die Kartonschachtel 1 besteht aus kaschierter Wellpappe gemäß FIG 2. Die Wellpappe gemäß FIG 2 ist einwellig, d.h. sie weist einen Kern 13 mit nur einem gewellten Papier auf. Der Kern 13 ist beiderseits mit einer Lage 14 bzw. 15 aus flachem Papier beklebt, von denen die eine 15 nach außen hin mit Drittwerbungsdruck 7 versehen ist. Es wird die mit dem Drittwerbungsdruck versehene Papier-Lage 15 auf das gewellte Papier des Kerns 13 geklebt.

## Patentansprüche

1. Verfahren zum Herstellen einer Pizza-Kartonschachtel, die einen Behälterbereich (2) und einen Deckelbereich (3) aufweist und bei der ein Drittwerbungsdruck an der Außenseite der Kartonschachtel vorgesehen ist und bei der der mit dem Drittwerbungsdruck versehene Behälterbereich und/oder Deckelbereich aus einer kaschierten Wellpappe besteht, die eine mit dem Drittwerbungsdruck versehene Kartonlage (15) aufweist, umfassend die folgenden Verfahrensschritte:
a) eine Kartonlage (15) wird mit dem Drittwerbungsdruck im Offset-Druckverfahren bedruckt;
b) die mit dem Drittwerbungsdruck versehene Kartonlage (15) wird auf den gewellten Kern (13) der Wellpappe aufgeklebt.

2. Verfahren nach Anspruch 1, bei dem der Drittwerbungsdruck auf der Kartonlage (15) im Walzendruckverfahren oder Vierfarben-Rasterdruckverfahren aufgebracht wird.

3. Verfahren nach Anspruch 1 oder Anspruch 2,
bei dem der Drittwerbungsdruck eine Wiedergabe eines photographischen Bildes ist.

4. Verfahren nach einem der Ansprüche 1 bis 3, bei dem der Drittwerbungsdruck so aufgebracht wird, dass er sich an der Außenseite auf den Behälterbereich (2) und den Deckelbereich (3) vollflächig erstreckt.

## Claims

1. Process for the production of a cardboard box for pizzas which has a container region (2) and a lid region (3) and on which printed third-party advertising is provided on the outside of the cardboard box and in which the container region and/or lid region provided with the printed third-party advertising is made of a laminated corrugated board which has a cardboard layer (15) provided with the printed third-party advertising, comprising the following process steps:
a) a cardboard layer (15) is printed with the printed third-party advertising by the offset printing process;
b) the cardboard layer (15) provided with the printed third-party advertising is glued on to the corrugated core (13) of the corrugated board.

2. Process according to claim 1, in which the printed third-party advertising is applied to the cardboard layer (15) by the roller printing process or four-colour screen printing process.

3. Process according to claim 1 or claim 2, in which the printed third-party advertising is a reproduction of a photographic image.

4. Process according to one of claims 1 to 3, in which the printed third-party advertising is applied such that it extends over the entire area on the outside of the container region (2) and the lid region (3).

## Revendications

1. Procédé de fabrication d'une boîte en carton pour pizza, qui présente une zone de récipient (2) et une zone de couvercle (3) et où est prévue une publicité d'un tiers au côté extérieur de la boîte en carton et où la zone de récipient et/ou la zone de couvercle présentant la publicité d'un tiers est constituée d'un carton ondulé double face qui présente une couche de carton (15) présentant la publicité d'un tiers, comprenant les étapes de procédé suivantes:
a) sur une couche de carton (15) est imprimée la publicité d'un tiers par un procédé d'impression offset;
b) la couche de carton (15) présentant la publicité d'un tiers est collée sur le noyau ondulé (13) du carton ondulé.

2. Procédé selon la revendication 1, où la publicité d'un tiers est appliquée sur la couche en carton (15) par un procédé d'impression à rouleaux ou par un procédé d'impression tramée quatre couleurs.

3. Procédé selon la revendication 1 ou la revendication 2, où la publicité d'un tiers est une reproduction d'une image photographique.

4. Procédé selon l'une des revendications 1 à 3, où la publicité d'un tiers est appliquée de façon à s'étendre au côté extérieur sur la zone du récipient (2) et la zone du couvercle (3) sur toute la face.
